# FASCICULE DE BREVET EUROPEEN

(11) **EP 1 819 253 B1**
(45) Date de publication et mention de la délivrance du brevet: **05.08.2009**
(21) Numéro de dépôt: 05804283.9
(22) Date de dépôt: 06.10.2005
(51) Int. Cl.: A44C 27/00

(54) **PROCEDE DE FABRICATION DE BIJOU PERMETTANT DE FAIRE TENIR ET D IMMOBILISER UN CHATON**
VERFAHREN ZUR HERSTELLUNG EINES SCHMUCKSTÜCKS, DAS ERMÖGLICHT, EINE EDELSTEINBESETZTE FASSUNG ZU HALTEN UND UNBEWEGLICH ZU MACHEN
METHOD FOR MANUFACTURING A JEWELERY ITEM ENABLING A JEWELED BEARING TO BE HELD AND IMMOBILIZED

(30) Priorité: 25.10.2004 FR 0411322
(43) Date de publication de la demande: 22.08.2007
(73) Titulaire: Société Sicom France (S.a.r.l.), 75009 Paris (FR)
(72) Inventeur: SIERADZKI, Arthur, F-75019 Paris (FR)
(74) Mandataire: Louiset, Raphael
(86) Numéro de dépôt international: PCT/FR2005/002459
(87) Numéro de publication internationale: WO 2006/045913

(56) Documents cités:
- US-A1- 2001 045 105
- US-A1- 2002 092 323

## Description

La présente invention concerne un dispositif de fabrication de bijoux qui permet de faire tenir et d'immobiliser tous types (formes et tailles) de chatons montés de pierres précieuses (ou non) sur un matériau tel que du fil de pêche.

Habituellement, le bijou tenu par un fil de pêche est monté d'une manière traditionnelle en substitut d'une chaîne laquelle passe à l'intérieur d'une bélière. Ceci a pour conséquence de faire glisser le chaton (suspendu par la bélière) de droite à gauche sur le fil de pêche.

A titre d'illustration, on pourra se référer à la demande de brevet américain publiée sous le numéro US 2001/0045105 (Takessian).

La présente invention offre une manière unique de monter le fil de pêche sur le ou les chatons d'un bijou suivant les compositions de celui-ci en immobilisant les chatons et faisant corps avec le fil de pêche. Cette invention permet tous types de création de bijoux (pendentifs, boucles d'oreilles, bracelets, bagues).

Les dessins annexés illustrent l'invention :
- la figure 1 représente une vue d'ensemble ;
- la figure 2 représente une vue de côté ;
- la figure 3 représente une vue de l'intérieur avant le blocage ;
- la figure 4 représente une vue de l'intérieur après le blocage ;
- la figure 5 représente un ensemble de chatons reliés entre eux par les fils de pêche ;
- la figure 6 représente un exemple de création d'un bijou à compositions.

Le dispositif comporte un chaton **1** composé de huit orifices **2** au maximum par lesquels, suivant le modèle de bijou souhaité, s'introduisent jusqu'à huit fils de pêche **3.** En effet, le principe est de passer le fil de pêche dans un des orifices du chaton **1** puis à l'aide d'un fer à souder, d'effectuer un point de soudure (à l'intérieur du chaton **1)** sur l'extrémité du fil de pêche **3,** afin de provoquer une boursouflure, ce qui a pour conséquence d'immobiliser le chaton (et de fait, le fil de pêche **3).** Il faut ensuite répéter cette manipulation sur les orifices souhaités autant de fois que nécessaire selon le modèle et la composition du bijou.

## Revendications

1. Procédé de fabrication de bijou permettant de faire tenir et d'immobiliser un chaton **(1)** muni d'orifices **(2)** sur du fil **(3),** procédé dans lequel le fil **(3)** est introduit dans un orifice **(2)** du chaton **(1),** et une boursouflure est réalisée à l'extrémité du fil **(3)** à l'intérieur du chaton **(1),** de façon à bloquer et immobiliser le chaton **(1)** sur le fil **(3).**

2. Procédé selon la revendication 1, dans lequel le fil (3) est du fil de pêche.

3. Procédé selon la revendication 1 ou 2, dans lequel ladite boursouflure est provoquée par une soudure sur l'extrémité du fil **(3).**

4. Bijou comprenant un chaton **(1)** muni d'orifices **(2),** ainsi qu'un fil **(3)** introduit dans un orifice **(2),** l'extrémité dudit fil **(3)** présentant à l'intérieur du chaton **(1)** une boursouflure permettant d'immobiliser le chaton **(1)** sur le fil **(3).**

5. Bijou selon la revendication 4, dans lequel le chaton **(1)** est monté d'une pierre **(4),** telle qu'une pierre précieuse.

## Claims

1. A method for manufacturing a jewelry item enabling a bezel
**(1)** provided with orifices **(2)** to be held and immobilized on a thread **(3),** wherein the thread **(3)** is introduced into an orifice **(2)** of the bezel **(1),** and a swelling is realized at the end of the thread **(3)** inside the bezel **(1),** thus blocking and immobilizing the bezel **(1)** on the thread **(3).**

2. A method according to claim 1, wherein the thread **(3)** is a fishing line thread.

3. A method according to claim 1, wherein the swelling is carried out through a welding at the end of the thread **(3).**

4. Jewel including a bezel **(1)** provided with orifices **(3),** and a thread **(3)** passing through an orifice **(2),** the end of said thread **(3)** having inside the bezel **(1)** a swelling allowing the bezel **(1)** to be immobilized on the thread **(3).**

5. Jewel according to claim **4,** wherein the bezel **(1)** is mounted of a stone, e.g. a precious stone.

## Patentansprüche

1. Verfahren zur Herstellung eines Schmuckstücks, das es ermöglicht, eine mit Öffnungen **(2)** versehene Lagerung **(1)** auf einem Faden **(3)** zu halten und festzusetzen, wobei der Faden **(3)** in eine Öffnung **(2)** der Lagerung **(1)** eingeführt wird, und eine Verdickung am Ende des Fadens **(3)** im Innern der Lagerung **(1)** ausgebildet wird, um die Lagerung **(1)** auf dem Faden **(3)** zu blockieren und festzusetzen.

2. Verfahren nach Anspruch 1, wobei der Faden **(3)** Angelschnur ist.

3. Verfahren nach Anspruch 1 oder 2, wobei die Verdickung durch eine Schweißstelle am Ende des Fadens **(3)** hervorgerufen wird.

4. Schmuckstück, umfassend eine mit Öffnungen **(2)** versehene Lagerung **(1)** sowie einen Faden **(3),** der in eine Öffnung **(2)** eingeführt wird, wobei das Ende des Fadens **(3)** im Innern der Lagerung **(1)** eine Verdickung aufweist, die es ermöglicht, die Lagerung **(1)** auf dem Faden **(3)** festzusetzen.

5. Schmuckstück nach Anspruch 4, wobei die Lagerung **(1)** auf einem Stein **(4),** wie etwa einem Edelstein, angebracht ist.
